# FASCICULE DE BREVET EUROPEEN

(11) **EP 0 243 244 B1**
(45) Date de publication et mention de la délivrance du brevet: **06.09.1989**
(21) Numéro de dépôt: 87400858.4
(22) Date de dépôt: 15.04.1987
(51) Int. Cl.: B66F 11/02

(54) **Procédé de levage d'un mât en plusieurs éléments, moyens en vue de la mise en oeuvre du procédé et mâts pourvus de ces moyens**
Verfahren zum Aufrichten eines Mastes aus mehreren Elementen, Mittel zum Durchführen des Verfahrens und Masten, welche diese Mittel aufweisen
Lifting method for a multisectional mast, means for carrying out the method and masts with these means

(30) Priorité: 24.04.1986 FR 8606409
(43) Date de publication de la demande: 28.10.1987
(73) Titulaire: LABORATOIRE D'ETUDES ET DE RECHERCHES CHIMIQUES L.E.R.C. S.A., 59230 St. Amand les Eaux (FR)
(72) Inventeur: Ngo Bui Hung, Frédéric, F-59230 St Amand les Eaux (FR)
(74) Mandataire: Ecrepont, Robert Pierre

(56) Documents cités:
- EP-A- 0 000 793
- CH-A- 244 210
- CH-A- 322 411
- DE-A- 1 956 276
- DE-C- 440 360
- FR-A- 449 789
- FR-A- 454 743
- FR-A- 806 727
- FR-A- 2 393 130
- US-A- 1 932 768
- US-A- 2 705 363
- US-A- 3 569 970

## Description

L'invention se rapporte à un procédé de levage d'un levage d'un mât en plusieurs éléments par ajouts d'éléments successifs à sa base ainsi qu'aux moyens pour la mise en oeuvre du procédé et aux mâts pourvus de ces moyens.

Elle s'applique plus particulièrement mais non exclusivement aux procédés de levage des éléments des mâts destinés à supporter et orienter des antennes émettrices et/ou réceptrices provisoires utilisées à des fins tant militaires que civiles.

Du fait du caractère provisoire de l'installation de ces antennes, il est connu pour faciliter leur transport, de réaliser ces mâts en plusieurs éléments généralement cylindriques qui, lors de l'utilisation, sont placés bout à bout et sont à chacune de leurs jonctions bout à bout, assemblés par engagement, dans l'un des éléments, d'un manchon porté par l'autre élément.

Pour un tel mât, on commence par assembler les éléments de tête supportant l'antenne, puis on engage ce groupe d'éléments dans un fût vertical prenant appui au sol par un piétement.

Ensuite, pour élever l'antenne à la hauteur souhaitée, par la base de ce fût, on engage successivement les éléments supplémentaires nécessaires et par cela on remonte progressivement la tête du mât.

Bien entendu, pour démonter le mât, on procéde à l'inverse. Pour élever la tête du mât à chaque fois de la hauteur d'un élément engagé dans le fût, on utilise un dispositif de levage principalement constitué d'une platine d'appui reliée par un lien à au moins un organe qui permet d'appeler la dite platine vers la base du fût.

Généralement, ces organes sont constitués par des treuils qui sont actionnés par le ou les opérateurs qui assemblent le mât. Pour constituer le treuil, on fait généralement appel à un mécanisme qui comprend un tambour d'enroulement du lien, lequel tambour est entraîné en rotation par un dispositif de démultiplication de l'effort à exercer sur le lien.

Bien entendu, le mécanisme comprend également un dispositif à cliquet qui permet d'éviter le déroulement intempestif du lien sur le tambour, sous l'action de la charge levée.

Les mécanismes de levage ainsi conçus (FR-A 2 393 130) donnent de bons résultats notamment dans le cas de levage de fortes charges.

Néanmoins, on leur reproche d'être relativement onéreux compte tenu de leur complexité.

Un résultat que l'invention vise à obtenir est un procédé de levage qui met en oeuvre des moyens simples et peu onéreux tout en permettant d'assurer l'érection de mâts dans de très bonnes conditions de sécurité pour le personnel opérant.

A cet effet, l'invention a pour objet un procédé du type précité notamment caractérisé en ce que :
- on définit le sens de la traction qui, exercée par au moins un opérateur sur la partie du lien issue de la platine d'appui, permet d'obtenir le levage des éléments de mât par le mouvement ascendant de la platine,
- on fixe, par rapport au fût de guidage, un dispositif d'arrêt qui permet d'une part de laisser défiler la partie du lien issue de la platine d'appui lorsqu'on engage cette dernière et qu'on la sollicite dans le sens de traction défini et, d'autre part, de bloquer cette partie de lien en translation dans le sens opposé au sens de traction, précédemment défini, sensiblement à l'issue de toute action de traction,
- on saisit l'extrémité libre du lien à l'aide d'un dispositif de traction qui comprend :
. au moins un élément permettant sa préhension par au moins un opérateur et,
. au moins un moyen qui, symétriquement au dispositif d'arrêt fixé au fût, d'une part, permet le blocage en translation du présent dispositif de traction par rapport au lien, lorsque, par le biais du dit dispositif, au moins un opérateur sollicite le lien dans le sens de traction prédéfini, et, d'autre part, permet le libre coulissement du dit dispositif de traction sur le lien lorsqu'au moins un opérateur maintenant convenablement l'extrémité libre du lien tend à déplacer le dit dispositif de traction sur le lien dans le sens opposé au sens de traction défini.

L'invention a également pour objet les moyens pour la mise en oeuvre du procédé, lesquels moyens sont caractérisés en ce qu'ils comprennent, en combinaison :
- fixe par rapport au fût de guidage, un dispositif d'arrêt qui permet de laisser défiler le lien lorsque ce dernier est sollicité par au moins un opérateur dans le sens de traction et de bloquer le lien en translation dans le sens opposé au sens de traction tel que précédemment défini sensiblement à l'issue de toute action de traction,
- engagé sur le même lien, un dispositif de traction qui comprend :
. au moins un élément permettant sa préhension par au moins un opérateur effectuant le levage,
. au moins un moyen qui, symétriquement au dispositif d'arrêt du fût, d'une part, permet le blocage en translation du présent dispositif de traction sur le lien, lorsque, par le biais du dit dispositif, au moins un opérateur sollicite le lien dans le sens de traction prédéfini, et, d'autre part, permet le coulissement du dit dispositif de traction sur le lien lorsque le et/ou les opérateurs maintenant convenablement l'extrémité libre du lien tendent à déplacer le dit dispositif de traction sur le lien dans le sens opposé au sens de traction.

Dans une variante de réalisation, ces moyens comprennent en outre un dispositif de démultiplication de l'effort de traction de levage, lequel dispositif consiste en une multiplicité de poulies autour desquelles on passe le lien et qui, disposées au niveau de la base du fut et de la platine, forment un palan démultiplicateur.

L'invention sera mieux comprise à l'aide de la description ci-après faite à titre d'exemple non limitatif, en regard du dessin ci-annexé qui représente schématiquement:
- figure 1 : un synoptique du procédé,
- figure 2 : une forme de mise en oeuvre du procédé de l'invention.

En se reportant au dessin, on voit qu'un dispositif 1 de levage des éléments 2 d'un mât 3 constitué d'éléments assemblés bout à bout comprend classiquement un fût vertical 4 prenant appui au sol par un piétement 5.

Pour constituer le mât 3, on commence classiquement par assembler les éléments de tête du mât, puis on engage ce groupe d'éléments dans le fût vertical de guidage.

Ensuite, pour éléver les éléments de tête à la hauteur souhaitée, par la base 6 du fût 4, on engage successivement les éléments supplémentaires nécessaires et, par cela, on remonte progressivement la tête du mât.

Pour élever la tête du mât à chaque fois de la hauteur d'un élément 2 engagé dans le fût 4, on utilise un dispositif de levage qui comprend une platine d'appui 7 reliée par un lien 8 à au moins un organe 9 qui permet d'exercer une traction sur le lien 8 et par cela d'appeler la platine 7 vers la base 6 du fût 4.

Tel que cela apparaît sur le dessin, l'une (10) des extrémités 10, 11 du lien 8 est classiquement ancrée à la base 6 du fut 4 et, le dit lien 8 passe sous la platine 7 dans des poulies de renvoi 12 puis dans une poulie 13 dont le support est ancré à la base 6 du fût et qui permet quant à elle de dévier le lien vers l'organe d'appel 9.

Au lieu d'utiliser comme organe d'appel 9 un treuil, pour exercer sur le lien 8 la traction de levage, selon l'invention :
- on définit 14 le sens de la traction 15 qui, exercée par un et/ou plusieurs opérateurs sur la partie libre 16 du lien 8, permet d'obtenir le levage des éléments de mât, par le mouvement ascendant de la platine 7,
- on fixe par rapport au fût de guidage 4, un dispositif d'arrêt 18 qui permet, d'une part, de laisser défiler la partie du lien issue de la platine d'appui 7 lorsqu'on y engage (17) cette dernière et qu'on la sollicite dans le sens de traction 15 défini ci-dessus et, d'autre part, de bloquer le lien 8 en translation dans le sens opposé au sens de traction, précédemment défini, sensiblement à l'issue de toute action de traction,
- on saisit (19) l'extrémité libre du lien à l'aide d'un dispositif 20 de traction qui comprend :
. au moins un élément 21 permettant sa préhension par au moins un opérateur,
. au moins un moyen 22 qui, symétriquement au dispositif d'arrêt fixé au fût, d'une part, permet le blocage en translation du présent dispositif 20 de traction sur le lien, lorsque, par le biais du dit dispositif, le et/ou les opérateurs sollicitent le lien dans le sens de traction 15 prédéfini, et, d'autre part, permet le libre coulissement du dit dispositif de traction sur le lien 8 lorsque le et/ou les opérateurs maintenant convenablement l'extrémité libre 11 du lien 8 tendent à déplacer le dit dispositif de traction sur le lien 8 dans le sens opposé au sens de traction 15.

Dans un mode préféré de mise en oeuvre du procédé de l'invention, avant de placer (17) le lien 8 issu de la platine d'appui 7 dans un dispositif d'arrêt 18 tel que défini précédemment, on constitue (23) au niveau du fût de guidage 3 et de la platine d'appui 7 un dispositif 24 de démultiplication de l'effort de traction à exercer par le et/ou les opérateurs, lequel dispositif consiste en une multiplicité 25 de poulies 12, 13 autour desquelles on passe le lien 8 et qui, disposées au niveau de la base du fût 4 et de la platine d'appui 7, forment un palan démultiplicateur.

Pour appeler la platine 7 vers la base 6 du fût, il suffit donc à l'opérateur, de préférence, après avoir pris soin d'engager le lien dans le dispositif d'arrêt 18, de saisir d'une main le dispositif de traction 20 et de l'autre main, la partie libre 16 du dit lien, d'exercer un mouvement de traction sur le lien gra- ce à un dispositif de traction puis, au terme de ce mouvement, de déplacer le dispositif de traction sur le lien 8 en maintenant l'extrémité libre 11 du lien 8 et d'exercer à nouveau une traction et ainsi de suite jusqu'à ce que la platine soit en position voulue.

Lors du démontage du mât, l'opérateur doit contrôler la descente des éléments de mât.

Pour cela, il contrôle le défilement du lien 8 en engageant et/ou en dégageant celui-ci du dispositif d'arrêt 18. Les moyens pour la mise en oeuvre du procédé comprennent en combinaison :
- fixe par rapport au fût de guidage 4, un dispositif d'arrêt 18 qui permet de laisser défiler le lien 8 lorsque ce dernier est sollicité par le et/ou les opérateurs dans le sens de traction 15 défini et de bloquer le lien 8 en translation dans le sens opposé au sens de traction précédemment défini sensiblement à l'issue de toute action de traction de levage,
- un dispositif de traction 20 qui comprend :
. au moins un élément 21 permettant sa préhension par le et/ou les opérateurs effectuant le levage,
. au moins un moyen 22 qui, symétriquement au dispositif d'arrêt du fût, d'une part, permet le blocage en translation du présent dispositif de traction 20 sur le lien 8, lorsque, par le biais du dit dispositif, le et/ou les opérateurs sollicitent le lien 8 dans le sens de traction 15 prédéfini, et, d'autre part, permet le coulissement du dit dispositif de traction sur le lien 8 lorsque le et/ou les opérateurs maintenant convenablement l'extrémité libre 11 du lien 8 tendent à déplacer le dit dispositif de traction sur le lien 8 dans le sens opposé au sens de traction 15.

Dans une variante de réalisation, les moyens comprennent en outre, un dispositif de démultiplication 24 de l'effort de traction de levage, lequel dispositif consiste en une multiplicité de poulies 12, 13 autour desquelles on passe le lien 8 et qui, disposées au niveau de la base 6 du fut et de la platine 7, forment un palan démultiplicateur.

On réalisera facilement l'invention, en utilisant, pour constituer le dispositif d'arrêt 18, un taquet coinceur du type de ceux utilisés en navigation à voile et, pour constituer le dispositif de traction 20, une poignée autobloquante du type de celle utilisée en escalade (non représentée) par les pratiquants de ce sport et en montant ces éléments de manière à ce qu'ils travaillent symétriquement.

De préférence, le lien utilisé dans ce cas est du type des cordages d'escalade.

L'homme de l'art est bien entendu à même de déterminer les moyens les plus appropriés pour constituer chacun des dispositifs précités.

En ce qui concerne le dispositif de démultiplication 24, l'homme de l'art est également à même de déterminer le nombre de poulies constitutives du palan en fonction de la démultiplication souhaitée pour l'effort de traction.

## Revendications

1. Procédé de levage d'un mât (3) en plusieurs éléments par ajouts d'éléments successifs (2) à sa base, selon lequel procédé, on commence par assembler les éléments (2) de tête supportant une antenne, puis on engage ce groupe d'éléments de tête dans un fût vertical (4) prenant appui au sol par un piétement (5) puis par la base (6) de ce fût (4), on engage successivement les éléments supplémentaires (2) et par cela on remonte progressivement la tête du mât, lequel procédé met en oeuvre un dispositif de levage (1) qui comprend une platine d'appui (7) de la base des éléments (2) reliée à un lien (8), quant à lui engagé dans des poulies de renvoi (12, 13), à au moins un organe d'appel (9) du lien, ce procédé de levage étant CARACTERISE en ce que, pour constituer un organe d'appel (9) et permettre le levage des éléments (2) :
- on définit le sens de traction (15) qui, exercée par au moins un opérateur sur la partie libre (16) du lien (8) issue de la platine d'appui (7), permet d'obtenir le levage des éléments de mât, par le mouvement ascendant de la platine (7),
- on fixe, par rapport au fût de guidage (4), un dispositif d'arrêt (18) qui permet d'une part de laisser défiler la partie du lien (8) issue de la platine d'appui (7) lorsqu'on y engage cette dernière et qu'on la sollicite dans le sens de traction (16) défini et, d'autre part, de bloquer cette partie de lien (8) en translation dans le sens opposé au sens de traction, précédemment défini, sensiblement à l'issue de toute action de traction,
- on saisit l'extrémité libre du lien à l'aide d'un dispositif (20) de traction qui comprend :
. au moins un élément (21) permettant sa préhension par au moins un opérateur,
. au moins un moyen (22) qui, symétriquement au dispositif d'arrêt fixé au fût (4), d'une part, permet le blocage en translation du présent dispositif (20) de traction sur le lien, lorsque, par le biais du dit dispositif, au moins un opérateur sollicite le lien dans le sens de traction (15) prédéfini, et, d'autre part, permet le libre coulissement du dit dispositif de traction (20) sur le lien (8) lorsqu'au moins un opérateur maintenant convenablement l'extrémité libre (11) du lien (8) tend à déplacer le dit dispositif de traction sur le lien (8) dans le sens opposé au sens de traction (15) défini.

2. Procédé selon la revendication 1 caractérisé en ce qu'on constitue (23) au niveau du fût de guidage (3) et de la platine d'appui (7) un dispositif (24) de démultiplication de l'effort de traction à exercer par au moins un opérateur, lequel dispositif consiste en une multiplicité (25) de poulies (12, 13) autour desquelles on passe le lien (8) et qui, disposées au niveau de la base du fût (4) et de la platine d'appui (7), forment un palan démultiplicateur.

3. Moyens pour la mise en oeuvre du procédé selon la revendication 1 ou 2 caractérisés en ce qu'ils comprennent en combinaison :
- fixe par rapport au fût de guidage (4), un dispositif d'arrêt (18) qui permet de laisser défiler le lien (8) lorsque ce dernier est sollicité par au moins un opérateur dans le sens de traction (15) et de bloquer le lien (8) en translation dans le sens opposé au sens de traction tel que précédemment défini sensiblement à l'issue de toute action de traction,
- engagé sur le même lien, un dispositif de traction (20) qui comprend :
. au moins un élément (21) permettant sa préhension par au moins un opérateur effectuant le levage et,
. au moins un moyen (22) qui, symétriquement au dispositif d'arrêt du fût (4), d'une part, permet le blocage en translation du présent dispositif de traction (20) sur le lien (8), lorsque, par le biais du dit dispositif, au moins un opérateur sollicite le lien (8) dans le sens de traction (15) prédéfini, et, d'autre part, permet le coulissement du dit dispositif de traction sur le lien (8) lorsqu'au moins un opérateur maintenant convenablement l'extrémité libre (11) du lien (8) tend à déplacer le dit dispositif de traction sur le lien (8) dans le sens opposé au sens de traction (15) défini.

4. Moyens selon la revendication 3 caractérisés en ce qu'ils comprennent un dispositif de démultiplication (24) de l'effort de traction de levage, lequel dispositif consiste en une multiplicité (25) de poulies (12, 13) autour desquelles on passe le lien (8) et qui, disposées au niveau de la base (6) du fût (4) et de la platine (7), forment un palan démultiplicateur.

5. Moyens selon la revendication 3 ou 4 caractérisés en ce que, pour constituer le dispositif d'arrêt (18), on utilise un taquet coïnceur.

6. Moyens selon la revendication 3 ou 4 caractérisés en ce que, pour constituer le dispositif de traction (20), on utilise la poignée autobloquante du type de celle utilisée pour l'escalade.

7. Mât caractérisé en ce qu'il est pourvu des moyens selon l'une quelconque des revendications 3 à 6.

## Claims

1. A method of lifting a multisectional mast (3) by the addition of successive sections (2) to its base, according to which method the upper sections (2) supporting an antenna are firstly assembled, this group of upper sections is then engaged in a vertical shaft (4) which is supported on the ground via an underframe (5), the additional sections (2) are engaged successively through the base (6) of the said shaft (4) and the top of the mast is thereby gradually raised, the said method using a lifting device (1) which comprises a plate (7) supporting the base of the sections (2) and connected to a connecting element (8), which, engaged in return pulleys (12, 13), is connected in turn to at least one device (9) for pulling the connecting element, the said lifting method being characterised in that, in order to form a pulling device (9) and to allow for the lifting of the sections (2):
- the direction of traction (15) is defined, which, exerted by at least one operator on the free portion (16) of the connecting element (8) leading from the support plate (7), allows the mast sections to be lifted by the ascending movement of the plate (7),
- a stop device (18) is secured relative to the guide shaft (4), which stop device on the one hand allows the portion of the connecting element (8) leading from the support plate (7) to unwind when the said portion is engaged therein and is pulled in the defined direction of traction (15), and on the other hand locks this part of the connecting element (8) against movement in the opposite direction to the direction of traction, previously defined, approximately at the conclusion of any traction force,
- the free end of the connecting element is grasped by means of a traction device (20) which comprises: . at least one element (21) which can be grasped by at least one operator,
. at least one means (22) which, symmetrical to the stop device secured to the shaft (4), on the one hand allows for the locking against movement of the said traction device (20) on the connecting element, when, by means of the said device, at least one operator pulls the connecting element in the predefined direction of traction (15), and on the other hand allows the said traction device (20) to slide freely over the connecting element (8) when at least on operator appropriately holding the free end (11) of the connecting element (8) moves the said traction device over the connecting element (8) in the opposite direction to the defined direction of traction (15).

2. A method according to claim 1, characterised in that, at the level of the guide shaft (4) and the support plate (7), a device (24) is formed (23) for reducing the traction force exerted by at least one operator, the device comprising a plurality (25) of pulleys (12, 13) around which the connecting element (8) is wound and which, arranged at the level of the base of the shaft (4) and the support plate (7), form a step-down pulley block.

3. Means for carrying out the method according to claim 1 or 2, characterised in that it comprises the following in combination:
- a stop device (18) secured relative to the guide shaft (4), which stop device allows the connecting element (8) to unwind when the latter is pulled in the defined direction of traction (15), and locks the connecting element (8) against movement in the opposite direction to the direction of traction, previously defined, approximately at the conclusion of any traction force,
- engaged on the same connecting element, a traction device (20) which comprises:
. at least one element (21) which can be grasped by at least one operator carrying out the lifting procedure and
. at least one means (22) which, symmetrical to the stop device of the shaft (4), on the one hand allows for the locking against movement of the said traction device (20) on the connecting element, when, by means of the said device, at least one operator pulls the connecting element (8) in the predefined direction of traction (15), and on the other hand allows the said traction device to slide over the connecting element (8) when at least one operator appropriately holding the free end (11) of the connecting element (8) moves the said traction device over the connecting element (8) in the opposite direction to the defined direction of traction (15).

4. Means according to claim 3, characterised in that it comprises a device (24) for reducing the lifting traction force, the device comprising a plurality (25) of pulleys (12, 13) around which the connecting element (8) is wound and which, arranged at the level of the base (6) of the shaft (4) and the support plate (7), form a step-down pulley block.

5. Means according to claim 3 or 4, characterised in that a wedging stop is used to form the stop device (18).

6. Means according to claim 3 or 4, characterised in that a self-locking handle of the type used for climbing is used to form the traction device (20).

7. A mast characterised in that it is provided with means according to any one of claims 3 to 6.

## Patentansprüche

1. Verfahren zum Aufrichten eines Mastes (3) aus einer Vielzahl von Elementen durch Anfügen der aufeinanderfolgenden Elemente (2) an seine Basis, wobei zuerst die eine Antenne tragenden Kopfelemente zusammengesetzt werden, dann diese Gruppe der Kopfelemente in einem sich über ein Gestell (5) auf dem Boden abstützenden vertikalen Schaft (4) eingesetzt wird und danach über bzw. durch die Basis (6) des Schaftes (4) die ergänzenden Elemente (2) der Reihe nach eingesetzt werden und dadurch der Kopf bzw. die Spitze des Mastes nach und nach aufgerichtet wird, wobei dieses Verfahren durchgeführt wird mittels einer Hebevorrichtung (1), die eine mit einem Band (8), das als solches in Umlenkrollen (12, 13) geführt ist, verbundene Platte (7) zum Abstützen der Basis der Elemente (2) und wenigstens ein Zugorgan (9) für das Band bzw. Seil aufweist, wobei das Verfahren zum Aufrichten dadurch gekennzeichnet ist, daß zur Bildung des Zugorgans (9) und zur Ermöglichung des Anhebens bzw. Hebens der Elemente (2)
-die Richtung (15) der durch mindestens eine Bedienungsperson auf den freien Teil (16) des von der Stützplatte (7) abgegeben Bandes bzw. Seils ausgeübte Traktion definiert wird, die durch die nach oben führende Bewegung der Platte (7) das Anheben der Elemente des Mastes ermöglicht,
- in bezug auf den vertikalen Führungsschaft (4) eine Arretiervorrichtung (18) befestigt wird, die einerseits den von der Stütz- bzw. Halteplatte (7) abgegebenen Teil des Bandes (8) vorbeiziehen bzw. passieren läßt, während man die Platte dort ansetzt und in der angegebenen Traktionsrichtung (16) beaufschlagt, und die andererseits diesen Teil des Bandes (8) in seiner Translation in der der vorher bestimmten Traktionsrichtung entgegengesetzten Richtung blockiert, und zwar hauptsächlich nach Beendigung der gesamten Traktions- bzw. Zugaktion,
- das freie Ende des Bandes bzw. Seils erfaßt wird mit Hilfe einer Zugvorrichtung (20) die aufweist: « wenigstens ein Element (21), das sein Greifen durch wenigstens eine Bedienungsperson erlaubt;
. wenigstens ein Mittel, das - symmetrisch zu der an dem Schaft (4) befestigten Arretiervorrichtung - einerseits die Blockierung der Vorrichtung (20) in ihrer Translation über bzw. auf dem Band erlaubt, während wenigstens eine Bedienungsperson über bzw. durch die Schräge der genannten Vorrichtung das Band in der vorgegebenen Traktionsrichtung (15) greift, und andererseits das freie Gleiten der Zugvorrichtung (20) auf dem Band bzw. Seil (8) erlaubt, während wenigstens eine das freie Ende (11) des Bandes (8) entsprechend festhaltende Bedienungsperson bestrebt ist, die Zugvorrichtung auf dem Band (8) in der der vorgegebenen Traktionsrichtung (15) entgegengesetzten Richtung zu verschieben.

2. Verfahren nach Anspruch 1, dadurch gekennzeichnet, daß man auf Höhe des Führungsschaftes (3) und der Stützplatte bzw. Stützplatine (7) eine Vorrichtung (24) zur Herabsetzung der durch wenigstens eine Bedienungsperson auszuübenden Traktionskraft ausbildet (23), welche Vorrichtung aus einer Vielzahl (25) von Riemenscheiben (12, 13) besteht, um welche das Band (8) herumgeführt ist und die - auf der Ebene bzw. Höhe der Basis des Schafts (4) und der Stützplatte (7) angeordnet - einen Untersetzungs-Seilzug bilden.

3. Vorrichtung zur Durchführung des Verfahrens nach Anspruch 1 oder 2, gekennzeichnet durch folgende Kombination:
- eine in bezug auf den Führungsschaft (4) befestigte Arretiervorrichtung (18), die das Band (8) passieren läßt, während letzteres von wenigstens einer Bedienungsperson in Traktionsrichtung (15) aufgegriffen wird, und die das Band hauptsächlich nach Beendigung der gesamten Traktions bzw. Zugaktion in seiner Translation in der der vorher festgelegten Traktionsrichtung entgegengesetzten Richtung blokkiert,
- eine auf demselben Band befestigte Zugvorrichtung (20) mit:
. wenigstens einem Element (21), das sein Greifen durch wenigstens eine das Aufrichten besorgende Bedienungsperson erlaubt,
. und wenigstens einem Mittel (22), das - symmetrisch zur Arretiervorrichtung des Schaftes (4) - einerseits die Blockierung der Zugvorrichtung (20) in seiner Translation auf dem Band (8) erlaubt, während wenigstens eine Bedienungsperson durch bzw. über die Schräge der genannten Vorrichtung das Band (8) in der vorher festgelegten Traktionsrichtung (15) erfaßt, und andererseits das Gleiten der genannten Zugvorrichtung auf dem Band (8) erlaubt, während wenigstens ein das freie Ende (11) des Bandes (8) entsprechend festhaltender Bedienungsmann bestrebt ist, die Zugvorrichtung auf dem Band (8) in der der vorher festgelegten Traktionsrichtung (15) entgegengesetzten Richtung zu verschieben.

4. Vorrichtung nach Anspruch 3, gekennzeichnet durch eine Einrichtung (24) zur Herabsetzung der Zugkraft für das Aufrichten, die eine Vielzahl (25) von Riemenscheiben (12, 13) aufweist, um welche das Band (8) herumgeführt ist, und die in Höhe der Basis (6) des Schaftes (4) und der Platte (7) angeordnet einen Untersetzungs-Seilzug bilden.

5. Vorrichtung nach Anspruch 3 oder 4, dadurch gekennzeichnet, daß zur Bildung der Arretiervorrichtung (18) ein Klemmdaumen verwendet wird.

6. Vorrichtung nach Anspruch 3 oder 4, dadurch gekennzeichnet, daß zur Bildung der Zugvorrichtung (20) ein automatisch blockierender Griff verwendet wird, ähnlich dem Typ, wie er beim Klettern benutzt wird.

7. Mast, dadurch gekennzeichnet, daß er mit den Vorrichtungen gemäß einem der Ansprüche 3 bis 6 versehen ist.
